# EUROPÄISCHE PATENTSCHRIFT

(11) **EP 0 021 224 B1**
(45) Veröffentlichungstag und Bekanntmachung des Hinweises auf die Patenterteilung: **12.08.1987**
(21) Anmeldenummer: 80103208.7
(22) Anmeldetag: 10.06.1980
(51) Int. Cl.: A45D 2/36, A45D 1/04

(54) **Haarbehandlungsvorrichtung mit einer im Bereich des Haarwickelabschnitts vorgesehenen katalytischen Heizeinrichtung**
Hair treating device with a catalytic heating system in the curling zone
Dispositif de traitement des cheveux avec chauffage catalytique à proximité de la zone d'enroulement des cheveux

(30) Priorität: 11.06.1979 US 47260; 11.06.1979 US 47351
(43) Veröffentlichungstag der Anmeldung: 07.01.1981
(73) Patentinhaber: The Gillette Company, Boston, Massachusetts 02190 (US)
(72) Erfinder: Diederich, Walter Jesus, West Newbury Mass. 01985 (US)
(74) Vertreter: Einsele, Rolf

## Beschreibung

Die Erfindung bezieht sich auf eine Haarbehandlungsvorrichtung mit einer im Bereich des Haarwickelabschnitts vorgesehenen katalytischen Heizeinrichtung mit einem Brennstoffbehälter zur Aufnahme eines vorzugsweise flüssigen Brennstoffes, einer Vorrichtung zum Vergasen des Brennstoffes, einer Vorrichtung zum Vermischen des Brenngases mit Frischluft und einem in einer Brennkammer angeordnetem Katalysator.

Es sind bereits selbstheizende Haarbehandlungsvorrichtungen bekannt, die mit einer katalytisch arbeitenden Heizeinrichtung ausgestattet sind und die einen Vorratsbehälter für den Brennstoff aufweisen, wobei der Brennstoff nach dem Ausströmen aus dem Brennstoffbehälter mit Luft vermischt wird, um anschließend über einen Katalysator zu strömen, so daß eine katalytische Oxydation erfolgt, wobei die dabei erzeugte Wärme dem Aufheizen der Haarbehandlungsvorrichtung dient. Derartige Vorrichtungen sind beschrieben in GB-A-419 825 und US-A-3 478 755 und US-A-3 358 733.

Weiterhin beschreibt US-A-2 997 869 eine Heizeinrichtung, insbesondere für ein Bügeleisen, bei dem ein Platin-Katalysator von vergastem Methanol umspült ist, wobei das Methanol in einem besonderen Behälter drucklos gespeichert ist und über eine Düse ungeregelt ausströmt.

Die US-A-3 563 251 und US-A-3 913 592 beschreiben selbstheizende Lockenwickler, deren katalytische Heizeinrichtungen mit Hilfe einer elektrischen Zündeinrichtung in Gang gesetzt werden. Dabei wird der für die Zündung erforderliche elektrische Strom beim Gerät nach US-A-3 563 251 aus einer Trockenbatterie, die Teil der separaten Betankungsvorrichtung ist, entnommen, und zwar während des Auftankens des Lockenwicklers mit flüssigem Brennstoff. Ein besonderer Zünd-Katalysator in Form eines Heizfadens im Lockenwickler ist mit zwei Kontakten verbunden, die sich im Bereich des Füllventils befinden und über die beim Aufsetzen des Lockenwicklers auf den Nachfüllbehälter der Strom zum Zünd-Katalysator fließt, solange das Füllventil des Lockenwicklers mit dem Nachfüllbehälter verbunden ist.

Abgesehen von den Schwierigkeiten, die die Isolierung elektrischer Bauteile im Bereich des Füllventils mit sich bringt, ist die Benutzung dieser bekannten Vorrichtung nicht ungefährlich, da das Brenngas unkontrolliert so lange aus dem Brennstoffbehälter ausströmt, bis dieser sich vollständig entleert hat. Es besteht lediglich die Möglichkeit, das Brenngas durch Öffnen des Nachfüllventils nutzlos entweichen zu lassen. Schließlich besteht auch ein wesentlicher Nachteil darin, daß die Zeitdauer für das Aufheizen der Zündelektrode direkt an die Zeitdauer für den Brenngas-Nachfüllvorgang gekoppelt ist. Es ist deshalb möglich, daß ein einwandfreier Zündvorgang nicht erfolgt, obwohl der Brennstoffbehälter des Lockenwicklers vollständig aufgefüllt ist.

Beim selbstheizenden Lockenwickler nach US-A-3 913 592 wird zum Aufheizen des Katalysators ein als separate Vorrichtung ausgebildeter piezoelektrischer Zünder in den Brennraum des Lockenwicklers eingeführt. Unabhängig von der Tatsache, daß jeweils separate Vorrichtungen zum Zünden der bekannten Haarbehandlungsgeräte erforderlich sind, sind solche Vorrichtungen auch nur mit Schwierigkeiten zu handhaben, wobei insbesondere auch die Gefahr besteht, daß die katalytische Oxydation unkontrolliert abläuft und dadurch zu Verbrennungen am Kopfhaar oder an den Händen oder der Kopfhaut des Benutzers führt.

Hier will die Erfindung Abhilfe schaffen. Die Erfindung, wie sie in den Ansprüchen gekennzeichnet ist, löst die Aufgabe, ein Haarbehandlungsgerät, beispielsweise einen Lockenstab, vom elektrischen Stromnetz völlig unabhängig zu machen und so dem Benutzer die Möglichkeit zu bieten, an jedem beliebigen Ort eine Haarbehandlung vornehmen zu können, ohne daß zusätzliche Vorrichtungen erforderlich sind. Die Haarbehandlungsvorrichtung soll ein hohes Maß an Betriebssicherheit bieten, also im Betrieb vollständig ungefährlich sein, und sie soll mit einem Brennstoff funktionsfähig sein, der überall erhältlich ist.

Die durch die Erfindung erreichten Vorteile sind im wesentlichen darin zu sehen, daß während der Benutzung des Gerätes eine genau dosierte Wärmeentwicklung stattfindet, die in engen Grenzen einstellbar ist, so daß das Gerät außerordentlich problemlos zu handhaben ist. Darüber hinaus bietet das Gerät durch eine integrierte Vorrichtung, die den Gasstrom kontrolliert, auch dann ein Höchstmaß an Sicherheit, wenn die Zufuhr von Frischluft unterbrochen ist oder wenn das Gerät in die Nähe leicht entflammbaren Materials gelangt. Ein schwankender Gasdruck im Brennstoffbehälter wird von der Regeleinrichtung des Geräts ebenso berücksichtigt wie ein unbeabsichtigtes Verschmutzen oder Unbrauchbarwerden der Düsen der Regeleinrichtung. Eine Schutzhülle trägt dafür Sorge, daß das Gerät sich selbsttätig abschaltet, wenn es zum Zwecke der Aufbewahrung beiseitegelegt wird.

Im folgenden wird die Erfindung anhand von drei Ausführungsvarianten darstellenden Zeichnungen näher erläutert.

Es zeigen:
Fig. 1 den Teil-Längsschnitt durch einen Lockenstab
Fig. 2 den Längsschnitt durch den Lockenstab gemäß Fig. 1, jedoch in einer um 90° gedrehten Position
Fig. 3 den Schnitt nach den Linien A - A gemäß Fig. 2
Fig. 4 eine Regeleinrichtung (teilweise)
Fig. 5 eine weitere Regeleinrichtung (teilweise)

Gemäß Fig. 1 ist der Lockenstab insgesamt mit 11 bezeichnet und eine abnehmbare Schutzhülle mit 12. Die abnehmbare Schutzhülle 12, die beispielsweise aus Kunststoff gefertigt ist, wie beispielsweise Polycarbonate, ist über eine Taste 13 geschoben, die am einen Ende des Heizstabs 14 vorgesehen ist. Die Taste 13, die ebenfalls aus Kunststoff gefertigt sein kann, ist axial am einen Ende des Heizstabs 14 angeordnet. Der Heizstab 14, der vorzugsweise aus gut wärmeleitendem Werkstoff, wie z. B. Aluminium gefertigt ist, weist einen kreisförmigen Querschnitt auf und besitzt Luftlöcher oder Öffnungen, die nebeneinander angeordnet sind, um das Einströmen von Luft zu gestatten. Darüber hinaus sind Auslaßöffnungen vorgesehen, um der verbrauchten Luft ein Ausströmen aus dem Heizstab 14 zu gestatten.

In das andere Ende des Heizstabs 14 ist mit Preß-Sitz ein Führungskörper 15 eingesetzt. Der Fährungskörper 15 ist andererseits mit einem Gehäuseteil 16 verbunden und durch eine Schraube 17 gesichert. Das Gehäuseteil 16 ist gegen Verdrehen gesichert durch Preß-Sitz oder durch Verschweißen mit dem Behältergehäuse 18 verbunden. Das Behältergehäuse 18, das aus Nylon oder dergl. bestehen kann, weist ein Nachfüllventil 19 auf. Das Nachfüllventil kann irgendeines der bekannten Nachfüllventile sein, die geeignet sind, das Behältergehäuse 18 mit Butan-Gas aus einem Nachfüllbehälter aufzufüllen. Der Brennstoffbehälter 20 nimmt den Brennstoff in flüssiger Form auf und bildet gleichzeitig den Handgriff des Lockenstabs 11.

Natürlich muß das Behältergehäuse nicht zwangsläufig fest mit dem Gehäuseteil 16 des Lockenstabs 11 verbunden sein. Das Behältergehäuse 18 kann auch am Lockenstab 11 abnehmbar angeordnet sein, um eine austauschbare Gas-Kartusche aufzunehmen. Der Brennstoffbehälter 20 enthält etwa 10 Gramm Brennstoff und reicht mit dieser Füllung für mehrere Haarbehandlungen.

Im Inneren des Brennstoffbehälters 20 des Behältergehäuses 18 ist ein Saugdocht angeordnet (teilweise dargestellt). Der Docht 21 kann auch als Auskleidung der Innenwand des Behältergehäuses 18 ausgebildet sein. Schließlich kann der Docht 21 auch so verlängert sein, daß er mit seinem einen Ende am Boden des Brennstoffbehälters 20 anliegt, um sicherzustellen, daß auch der letzte Rest des Brennstoffs der Verbrennung zugeführt wird und damit der Aufheizung des Lockenstabes dient. Der Docht 21, 76 wird zweckmäßigerweise aus faserigem Werkstoff, wie beispielsweise Filterpapier, textilem Material oder anderem saugfähigen Werkstoff hergestellt.

An der Außenseite des Lockenstabes 11 ist ein Klemmbügel 22 angeordnet. Der frei bewegliche Arm des Klammbügels ist so gewölbt ausgebildet, daß er sich der äußeren Form des Heizstabs 14 anpaßt. Das freie Ende 23 des Klemmbügels geht in ein hinteres Ende 24 über, das als Griffleiste 25 ausgebildet ist, die ihrerseits über Befestigungsmittel, beispielsweise Schrauben 26, befestigt ist. Das freie Ende 23 hebt sich vom Heizstab 14 ab, wenn die Griffleiste 25 in Bewegungsrichtung 27 gegen das Behältergehäuse 18 niedergedrückt wird. Beide Teile 23, 24 des Klemmbügels können aus Kunststoff hergestellt sein. Die Griffleiste 25 ist ebenfalls mit Vorteil aus Kunststoff gefertigt. Der Klemmbügel 22 ist über eine Feder 28 in üblicher Weise am Führungskörper 15 befestigt.

Im Innern des Heizstabs 14 ist ein Venturi-Rohr 29 angeordnet, das vorzugsweise aus Aluminium hergestellt ist. Das Venturi-Rohr 29 hat eine Längsbohrung, die für eine intensive Vermischung von Luft und vergastem Brennstoff sorgt. Das Gemisch aus vergastem Brennstoff und Luft strömt aus dem Venturi-Rohr 29 nach vorne zu aus in das Innere des schlauchartigen Katalysators. Das Venturi-Rohr 29 mündet einerseits in den Katalysator 30 ein und ist andererseits mit seiner Schulter 31 abgestützt. Der strumpfartige Katalysator 30 aus katalytischem Werkstoff ist direkt vor der Gasauslaßöffnung bzw. dem Venturi-Rohr 29 angeordnet.

Der Katalysator 30 ist vorzugsweise aus unbrennbaren Fasern gewebt oder gewirkt und hat die Form eines Strumpfes oder Schlauches. Der Katalysator 30 ist in einer der Rohrform des Heizstabs 14 angepaßten Weise angeordnet und ist mit einer Verbindung aus Platin mit Palladium behandelt.

Das Ende 33 des Katalysators 30 ist dem Betätigungsglied 13 (aus die Wärme schlecht leitendem Werkstoff) zugekehrt, die mit einem Zündmechanismus zusammenwirkt, der später noch näher beschrieben wird. Das Ende 33 des strumpfförmigen Katalysators 30 ist ausgefranst, wobei die aufgelösten Fasern teilweise die Innenseite des Heizstabs ausfüllen. Das Fasern enthaltende Ende 33 wirkt als Flammenfänger und erhöht außerdem die Zündfähigkeit erheblich.

Bei dem in den Zeichnungen dargestellten Lockenstab ist der Brennstoffbehälter am einen Ende und das Zündsystem am anderen Ende des Lockenstabs angeordnet. Diese beiden Aggregate können aber auch ebenso gut nebeneinander angeordnet sein und außerdem auch noch zusätzliche Funktionen aufweisen.

Gemäß Fig. 2 ist die abnehmbare Schutzhülle 12 vom Heizstab 14 abgenommen und dann auf das Behältergehäuse 18 aufgesteckt, um als Handstück für den Lockenstab 11 zu dienen. Wenn das Gehäuseteil 12 vom Heizstab 14 abgenommen ist, das bis dahin am überstehenden Ende 35 des Hebels 36 angelegen hat, wird der Gasdurchfluß automatisch in Gang gesetzt.

Gemäß Fig. 3 verschiebt die abnehmbare Schutzhülle 12 das überstehende Ende 35 des Ventil-Betätigungshebels 36 beim Abziehen vom Heizstab 14, so daß es sich in seine Ausgangsstellung um den Drehpunkt 37 bewegt. Ein Ventilglied 38, das sich in einer Ausnehmung im Gehäuseteil 16 bewegt und das einen Hauptdurchlaß 39 und eine Düse 40 aufweist, bewegt sich dabei von einem Sinter- Metallstopfen 41 weg, der im Auslaß des Vorratsbehälters 18 angeordnet ist. Der vordere Teil des Ventilglieds 38 ist in einer Öffnung im Ventil-Betätigungshebel 36 gehalten. Das Ventilglied 38 ist am Ventil-Betätigungshebel 36 angelenkt, indem es mit seiner umlaufenden Nut in diese Öffnung einfaßt. Ein brennstoffundurchlässiger Gummistopfen 42, der am Ende des Ventilglieds 38 anliegt, hebt sich infolge der Bewegung des Ventilbetätigungshebels 36 von der Brennstoffauslaßöffnung ab und der gasförmige Brennstoff kann durch den Hauptdurchlaß 39 und die Ausströmdüse 40 ausströmen.

Durch das Abziehen bzw. Entfernen der Schutzhülle 12 vom Heizstab 14 wird also eine automatische Einschaltung der Heizeinrichtung bewirkt, indem der Gasdurchfluß in Gang gesetzt wird. Sinngemäß wird auch ein automatisches Ausschalten des Geräts bewirkt, wenn die Schutzhülle 12 wieder auf den Heizstab 14 aufgeschoben wird, wobei entsprechend der Gasdurchfluß unterbunden wird, da das gasundurchlässige Gummistück 42 den Durchlaß 39 verschließt, wobei das abstehende Ende 35 wieder vom Gehäuseteil 12 verschoben wird, und zwar in Richtung auf den Brennstoffbehälter 20 zu. Es ist selbstverständlich auch möglich, eine Steuerung des Ventil-Betätigungshebels und damit den Gasdurchfluß zu bewirken, wenn das Gehäuseteil die Schutzhülle vorschriftsmäßig auf den Handgriff aufgesteckt ist oder aber die Abschaltung des Geräts zu bewerkstelligen, wenn die Schutzhülle wieder vom Handgriff abgenommen ist.

Das Ventilglied 38 mit seinem Hauptdurchlaß 39 und seiner Düse 40 gestattet den Brenngasdurchfluß bis zur Öffnung des Venturi-Rohres 29. An der Öffnung des Venturi-Rohres 29 tritt ein Luftstrom in das Innere des Lockenstabs 11 ein, und zwar durch mehrere Öffnungen, wie dies durch die Pfeile 43 dargestellt ist. Die Luft fließt zu diesem Zweck durch Öffnungen 44 in den Führungskörper 15.

Der gasförmige Brennstoff hat auf seinem Wege vom Sinter-Metallstopfen 41 zur Düse 40 die Möglichkeit, um das Gummistück 42 herumzuströmen, vorausgesetzt, das Gummistück 42 liegt nicht am Teil 41 fest an. Bevor das Gas in den Hauptdurchlaß 39 eintritt, muß das Gas zuerst durch einen Brennstoff-Filter hindurchströmen, der in der Vertiefung 45 am Ventilglied 38 angeordnet ist. Wenn der vergaste Brennstoff in den Hauptdurchlaß 39 einströmt, wird er beschleunigt. Der vergaste Brennstoff wird außerdem beschleunigt, wenn er aus der Düse 40 ausströmt. Die Ausströmdüse 40 kann aus einem Edelstein hergestellt sein, der mit der passenden Düsen-Bohrung versehen ist, und der an der Spitze des Ventilglieds befestigt ist, um eine Beschleunigung des vergasten Brennstoffs und die bestmögliche Vermischung mit Luft im Venturi-Rohr zu ermöglichen.

Das Ventilglied 38, das im Gehäuseteil 16 in axialer Richtung verschiebbar ist, wird von einem "0"-Ring 47 umfaßt. Der "0"-Ring 47 trägt dafür Sorge, daß der vergaste Brennstoff nur durch den Durchlaß 39 in die Düsenöffnung 40 strömt.

In einer Vertiefung des Heizstabs 14 ist ein Bimetallstreifen 48 angeordnet, der eine Dicke von etwa 0,63 mm aufweist.

Das eine Ende des Bimetallstreifens 48 ist am Arm 49 des Ventil-Betätigungshebels 36, beispielsweise durch Löten, befestigt. Der Arm 49 ist einstückig mit dem Ventilbetätigungshebel 36 ausgebildet und ist im Bereich des Drehpunkts 37 rechtwinklig, ebenso wie das überstehende Ende 35, abgebogen. Sobald die abzutastende Temperatur im Inneren des Heizstabs 14 des Lockenstabs 11 eine vorherbestimmte Größe erreicht, beginnt sich der Bimetallstreifen 48 konvex nach außen zu wölben, und zwar gegen die Innenseite des Heizstabs 14. In der Endphase erreicht der Bimetallstreifen 48 die Form, wie sie in der Zeichnung in punktierter Linie eingezeichnet ist und beginnt eine Kraft auf den Arm 49 auszuüben, und zwar in Richtung des Pfeiles 50.

Diese Kraft wird übertragen auf den Ventil- Betätigungshebel 36, wobei infolge des Drehpunkts 37 eine Bewegung des Ventilglieds 38 in Richtung auf die Vergasungs- oder Verdampfungseinrichtung (Sintermetallstopfen) 41 zu erzielt wird, was zur Folge hat, daß eine zeitliche Begrenzung und/oder eine Dosierung des Durchflusses des vergasten Brennstoffs durch die Ausströmöffung der Verdampfungseinrichtung 41 erreicht wird.

Eine Einstellschraube 46, die zwischen dem Führungskörper 15 und dem Ventil- Betätigungshebel 36 angeordnet ist, bewirkt eine Einstellbarkeit der maximalen Temperatur.

Am freien Ende des Heizstabs 14 ist eine handbetätigbare-Zündeinrichtung angeordnet, die einen Funken 51 im Bereich des faserigen Endes 33 des Katalysators 30 erzeugt. Bei Betätigung wird das Brenngas/Luftgemisch an dieser Stelle des Katalysators 30 entzündet, wobei eine kleine Flamme kurzzeitig am Ende 33 im Inneren des Lockenstabs 11 aufflammen kann. Die Wärme, die diese kleine Flamme erzeugt, setzt die katalytische Oxydation des vergasten Brennstoffs in Gang, wobei der Oxydationsprozeß auf den ganzen Katalysator 30 übergreift. Die Zündflamme oder der Zündfunke wird automatisch zum Verlöschen gebracht, im Falle, daß kein Brenngas oder kein Sauerstoff am Katalysator vorhanden ist bzw. nicht mehr zu diesem gelangt. Das ausgefaserte Ende 33 des Katalysators 30 unterstützt einerseits die Wirksamkeit der Zündung und verhindert andererseits, daß zeitweise Flammen auftreten und den vorhandenen Luftüberschuß beseitigen und so möglicherweise den Verbrennungsprozeß zum Verlöschen bringen.

Selbstverständlich kann die Zündung auch durch einen elektrisch erzeugten Funken bewirkt werden, beispielsweise mit Hilfe eines Piezo-Zünders, einer Glühspirale oder dergl. Im beschriebenen Falle wird der Zündfunke mit Hilfe eines Feuersteins erzeugt.

Das Zündsystem ist mit Vorteil am freien Ende des Lockenstabs angeordnet und kann vom Benutzer jederzeit betätigt werden durch einfaches Niederdrücken des aus wärmeisolierendem Werkstoff axial verschiebbar hergestellten Betätigungsglieds 13, etwa in der Art, wie der Benutzer eines Dampflockenstabs die Taste zur Betätigung der Wasserdosiervorrichtung am freien Ende des Lockenstabs betätigen würde.

Wie Fig. 2 zeigt, besteht die Zündeinrichtung im wesentlichen aus einem Ratschen-Gesperre, das im Bereich des Betätigungsglieds 13, das Längsrichtung des Lockenstabs 11 bewegbar ist, angeordnet ist und einer Schraubenfeder 52, die zwischen dem Frontteil 53 des Betätigungsglieds 13 und einem Zapfen 54 des Stempels 55 vorgesehen ist. Der Stempel 55 mit seinem sich in Längsrichtung erstreckenden Zapfen 54 kann aus Kunststoff, Messing oder dergl. hergestellt sein und ist gegenüber dem Betätigungsglied 13 verschiebbar gelagert.

Ein Bolzen 56 ist mit dem Stempel 55 verbunden, der einen Anschlag 57 aufweist. Der Anschlag 57 rastet in seiner Rast-Position in eine Ausnehmung 58 ein.

Das Halteglied 59 erhält seine Vorspannung von einer Haltefeder 60, die auf der Basisplatte 61 mit Hilfe einer Schraube 62 befestigt ist. Die Basisplatte 61 ist unverschiebbar im Inneren des Heizstabs 14 in üblicher Weise angeordnet.

Um eine einwandfreie Relativ-Verschiebung der Einzelteile des Zündmechanismus zu ermöglichen, wenn der Benutzer das Betätigungsglied 13 betätigt, wird zunächst die Schraubenfeder 52 zusammengedrückt, wenn sich das Betätigungsglied 13 in Richtung auf den Handgriff des Lockenstabs 11 zu bewegt. Das Zusammendrücken der Schraubenfeder 52 mit Hilfe des Betätigungsglieds 13 wird ermöglicht, da die Schraubenfeder 52 zwischen dem Frontteil 53 des Betätigungsglieds 13 und der Frontfläche des Stempels 55 eingespannt ist, der seinerseits vom Halteglied 59 unverschiebbar über einen Bolzen 56, der am Anschlag 57 des Stempels 55 anliegt, gehalten ist. Beim Zusammendrücken wird Energie in der Feder 52 gespeichert, bis das abgeschrägte Ende 32 des Betätigungsglieds 13 das Halteglied 59 berührt und dieses nach Überwindung der Kraft der Haltefeder 60 anhebt. Dieser Vorgang löst den Anschlag 57 des Bolzens 56 und macht den Stempel frei, sich rasch in Richtung auf den Handgriff des Lockenstabs 11 zuzubewegen, angetrieben von der in der Feder 52 gespeicherten Energie.

Am einen Ende des Stempels 55 ist ein Stössel 63 befestigt, der sich zusammen mit dem Stempel bewegt. Das freie Ende des Stössels 63 liegt an einer Ratsche an. Die Ratsche weist ein Sperr-Rad 64 auf, das 5 Zähne besitzt, die sich im Uhrzeigersinne drehen, wenn es vom Stössel 63 bewegt wird. Mit dem Sperr-Rad 64 dreht sich ein Reib-Rad 65. Das Sperr-Rad 64 und das mit diesen zusammenwirkenden Reib-Rad sind auf der Basis-Platte 61 mit Hilfe einer Schraube 66 befestigt.

Mit der Basis-Platte 61 ist außerdem ein Feuerstein-Halter 67 mit Feuerstein 68 befestigt. Ein Teil des Feuersteins 68 ist so gehalten, daß die Drehung des Reibrads 65 einen Funkenregen 51 erzeugt. Der Feuerstein-Halter 67 und der dazugehörige Feuerstein 68 sind mit Hilfe der Schrauben 69 an der Basis-Platte befestigt. Eine Blattfeder oder Feuerstein-Feder 70 ist an der Basis-Platte 61 mit Hilfe einer Schraube 71 so befestigt, daß die Bewegung des Feuersteins in Richtung auf das Reib-Rad 65 zu sichergestellt ist. Der Feuerstein 68 kann ausgetauscht werden, indem die Feuerstein-Feder 70 zur Seite gedrückt wird. Wenn der Benutzer den Druck auf die Taste 13 unterbricht, dann drückt eine Schraubenfeder 72 den Stempel 55 und die zugeordneten Teile zurück in die Ausgangsstellung.

Gemäß Fig. 4 besteht die Ventileinrichtung aus einer Aluminium-Hülse 73, die in eine Öffnung des Gehäuseteils 74 eingepreßt ist und die Wand eines Druckbehälters bildet, der mit Gas, beispielsweise Butan-Gas, gefüllt ist. In die Hülse 73 sind ein Stopfen 75 aus gesintertem Metall und ein Docht 76 eingepreßt. Der Docht 76 ragt bis in den Behälter 18 und transportiert den Brennstoff aus dem Behälter zum Stopfen 75 Der Stopfen 75, der beispielsweise aus rostfreiem Stahl hergestellt ist, arbeitet als Verdampfer, wobei seine Größe, seine Oberfläche und das verwendete Material ausschlaggebend für den Brennstoff-Durchfluß sind.

Ein Ventilglied 77 ist teilweise in das Gehäuseteil 74 eingeschoben. Das Ventilglied 77 kann aus Kunststoff, Messing oder ähnlichem Werkstoff hergestellt sein. Es weist einen Durchlaß 78 und eine Düse 79 auf. Die Durchlässe 78 und 79 stellen die Verbindung vom Stopfen 75 zu der Öffnung eines Venturi-Rohrs 29 her. Der Durchmesser des Hauptdurchlasses liegt in der Größenordnung von 0,508 bis 0,762 mm und der Durchmesser der Düsenöffnung in der Größenordnung von 0,0762 bis 0,1016 mm. Am vorderen Ende des Ventilgliedes 77 kann ein durchbohrter Edelstein angeordnet sein, der als Düse wirkt. Das Ventilglied 77, das in Fig. 4 in seiner "Offen"-Position dargestellt ist, ist in Längsrichtung bewegbar in einer Ausnehmung in Gehäuseteil 74 in Abhängigkeit von der Kraft des Hebels 80. Der Hebel 80 wird von einem Bimetallstreifen, der in Fig. 2 näher dargestellt ist, bewegt, wobei sich der Bimetallstreifen gegen die Innenseite des Lockenstabs bewegt, wenn die Temperatur gesenkt werden soll.

Am Ventilglied 77 ist im Druckmitteldurchlaß ein Stopfen 81, der aus brennstoffunempfindlichem Gummi besteht, wie z. B. Viton, angeordnet. Anschließend an den Stopfen 81 ist ein Brennstoff-Filter 82 vorgesehen, das aus rostfreiem Stahl gefertigt sein kann und das in das Ventilglied 77 eingepreßt ist und die Filterung des Butan-Brenngases sicherstellt. In Fig. 4 ist außerdem ein "0"-Ring 83 dargestellt, der das Ventilglied 77 gegenüber dem Gehäuseteil 74 abdichtet, so daß das Gas nur durch die Düse 79 abströmen kann.

Während des Betriebs strömt das Gas durch den Stopfen 75 in der mit Pfeilen in Fig. 4 eingezeichneten Richtung durch einen Brennstoff-Durchlaß 84 um den Stopfen 81 herum, durch das Filter 82, durch den Durchlaß 78, zu der am äußersten Ende des Ventilglieds angeordneten Düse 79. Der Stopfen 81 ist so ausgebildet, daß der gasförmige Brennstoff ausströmt, wenn der Stopfen 81 vom Brennstoffdurchlaß 84 abhebt. Wenn der Stopfen 81 auf dem Brennstoff-Durchlaß 84 aufsitzt, kann dagegen das Brenngas nicht durchströmen. Wenn der Stopfen 81 den Gasdurchlaß vollständig zu verschließen beginnt, dann tritt zunächst eine Verringerung des Gasdurchflusses durch das System ein. Die Regelung des Gasdurchflusses wird durch eine Vorrichtung automatisch in Abhängigkeit von der Temperatur in der Brennkammer bewirkt.

Wenn der Durchfluß des vergasten Brennstoffs unterbrochen wird, bleibt die Funktion des Katalysators noch für eine bestimmte Zeit erhalten. Während dieser Zeit nimmt, vorausgesetzt, daß vorher Brennstoff auf den Katalysator 30 geleitet wurde, in Abhängigkeit von der dann in der Brennkammer herrschenden Temperatur das Bimetallelement seine ursprüngliche Gestalt wieder ein, wobei eine axiale Bewegung des angekoppelten Ventilglieds bewirkt wird. Anschließend kann das Brenngas erneut durch das Ventil auf den Katalysator 30 strömen, wobei eine nochmalige Zündung des Brenngases nicht erforderlich ist.

Fig. 5 zeigt ein Ventil, das nicht nur eine Ein- /Ausschaltung wie das Ventil nach Fig. 4 ermöglicht, sondern dieses Ventil gestattet auch eine abgestufte Dosierung des Durchflusses.

Danach ist im Gehäuseteil 85, das Teil des Druckbehälters ist, eine Aluminium-Hülse 86 eingepreßt, die einen Brennstoff-Durchlaß 87 aufweist. Am behälterseitigen Ende der Hülse 86 ist ein Docht 88 eingepreßt, der aus Fasern oder Gewebe besteht und der dazu dient, den flüssigen Brennstoff in den Durchlaß 87 einzuleiten. Ein Ventilglied 89 ist frei beweglich in einer Bohrung im Gehäuseteil 85 gelagert und ist an einen Hebel 90 angelenkt mit Hilfe einer Ringnut. Der Hebel 90 ist Teil des Temperatur-Kontrollsystems und bewirkt eine axiale Abwärtskraft (in Richtung auf den Druckbehälter zu), die er auf das Ventilglied 89 überträgt, wenn die Temperatur in der zugehörigen Brennkammer eine unzulässige Höhe erreicht hat.

Das Ventilglied 89 weist eine Ringschulter 91 auf, die dafür Sorge trägt, daß sich das Ventilglied 89 nur um ein bestimmtes Maß axial bewegen kann. Die Ventilbuchse 92 ist in die Gehäusewandung des Druckbehälters eingeschraubt, und zwar stabseitig. Sie dient dazu, die Bewegung des Ventilglieds 89 zu begrenzen und gestattet die genaue Einstellung des maximalen Gasdurchflusses. Das eigentliche Verdampfungsteil besteht aus den beiden schwammartigen Scheiben 93, 94, die beispielsweise aus einem Schaumstoff (z. B. Polyether) gebildet sind.

Zwischen den beiden Scheiben 93, 94 ist eine Brennstoffsperre oder Kolben 95 mit einem sich in Richtung auf die Düse 99 zu erstreckenden Zapfen 96 im Durchlaß 97 des Ventilgliedes 89 angeordnet. Das Durchströmen des Brenngases erfolgt in der beschriebenen Weise in Pfeilrichtung vom Durchlaß 97 über den Hauptdurchlaß 98 zur Düse 99.

Ein "0"-Ring 100 ist auf die Außenwandung des Ventilglieds 89 aufgeschoben, der den Austritt von Brennstoff an der Außenwandung vorbei verhindern soll. Die Schwamm-Scheiben oder Verdampfungs-Scheiben 93, 94 bewirken eine Verdampfung des Butan-Gases aus seinem flüssigen Zustand heraus, wenn das flüssige Butan-Gas die Poren, Zellen oder Kapillaren der Schwämme passiert. Die Menge des die Verdampfungsscheiben 93, 94 durchdringenden Butans wird kontrolliert bzw. geregelt in Abhängigkeit der Bewegung des Ventilglieds 89, sie kann auch erforderlichenfalls per Handeinstellung bewirkt werden. Vorzugsweise erzeugt das Butan, das durch die Scheiben 93, 94 hindurchdringt, im Hauptdurchlaß 98 einen Druck von einigen Zoll Wassersäule. Dieser Druck preßt das Gas durch die Düse 99 mit ihrem Durchmesser von maximal 0,1 mm und erzeugt einen Gasstrom von so hoher Geschwindigkeit, daß er Luft in die Einströmöffnung des Venturi-Rohrs mit sich reißt. Natürlich kann auch ein Rohr verwendet werden, das eine zylindrische Bohrung aufweist anstelle des Venturi-Rohrs, erfahrungsgemäß ist das Venturi-Rohr jedoch vorzuziehen.

Wie Fig. 5 zeigt, strömt das Gas in Pfeilrichtung - vorausgesetzt, daß die Verdampfungs-Scheiben 93, 94 überhaupt einen Durchfluß ermöglichen - um dann seitlich am Kolben 95 vorbei, durch die Verdampfungs-Scheibe 94 hindurch, durch die Durchlässe 97, 98 und durch die Düse 99 hindurch den vergasten Brennstoff austreten zu lassen.

## Patentansprüche

1. Haarbehandlungsvorrichtung (11) mit einer im Bereich des Haarwickelabschnitts vorgesehenen katalytischen Heizeinrichtung (30), mit einem Brennstoffbehälter (20) zur Aufnahme eines vorzugsweise flüssigen Brennstoffs, einer Vorrichtung (41, 75, 93, 94) zum Vergasen des Brennstoffs, einer Vorrichtung (29) zum Vermischen des Brenngases mit Frischluft und einem in der Brennkammer angeordneten Katalysator (30) gekennzeichnet durch eine Ventileinrichtung (77, 80, 89, 86, 93) mit Betätigungsglied (36, 38, 48) zum Regeln des auf den Katalysator (30) strömenden BrenngasLuftgemisches in Abhängigkeit von der in der Brennkammer herrschenden Temperatur sowie eine als ortsfester Bestandteil der Haarbehandlungsvorrichtung (11) in diese intergrierte Zündeinrichtung (52 - 72) mit Bedienglied (13) zum Einleiten des Verbrennungsvorgangs.

2. Haarbehandlungsvorrichtung gemäß Anspruch 1, dadurch gekennzeichnet, daß der Brennstoffbehälter (20) Teil des Handgriffs ist und die den Katalysator (30) enthaltende Brennkammer im Bereich des Haarwickelabschnitts angeordnet ist, wobei die zwischen Brennstoffbehälter (20) und Katalysator (30) vorgesehene Regelvorrichtung (36, 38, 77, 89, 90, 48) für den Brenngasstrom ein verschiebbares Ventilglied (38, 77, 89) mit Düse (40, 79, 99) aufweist und die Düse (40, 79, 99) der Einlauföffnung eines den Brenngasstrom auf den Katalysator leitenden Leitrohres, beispielsweise eines Venturi-Rohrs (29), gegenüberliegt und wobei ein Temperaturfühler (48) vorgesehen ist, der auf das verschiebbare Ventilglied (38, 77, 89) einwirkt, das den Brenngasstrom regelt.

3. Haarbehandlungsvorrichtung nach den Ansprüchen 1 und 2, dadurch gekannzeichnet, daß die Vorrichtung zum Vergasen des Brennstoffs einen Stopfen (41) aus gesintertem Metall aufweist.

4. Haarbehandlungsvorrichtung nach einem oder mehreren der vorgehenden Ansprüche, dadurch gekennzeichnet, daß die Vorrichtung zum Vergasen des Brennstoffs eine Scheibe (93, 94) aus porösem Werkstoff, beispielsweise aus Schaumstoff, aufweist.

5. Haarbehandlungsvorrichtung nach einem oder mehreren der vorhergehenden Ansprüche, dadurch gekennzeichnet, daß der Temperaturfühler (48) bei Temperaturerhöhung in der Brennkammer auf den einen Arm (49) eines im Gehäuse des Heizstabs (14) kippbar gelagerten zweiarmigen Hebels (36) einwirkt, dessen anderer Hebelarm am Ventilglied (38) angelenkt ist und bei Temperaturerhöhung das Ventilglied (38) in Schließrichtung bewegt.

6. Haarbehandlungsvorrichtung nach einem oder mehreren der vorhergehenden Ansprüche, dadurch gekennzeichnet, daß der Temperaturfühler (48) bei Temperaturänderung in der Brennkammer (14) auf den kippbar gelagerten Hebel (36) einwirkt und bei Erreichen einer vorher bestimmten Temperatur den Brenngasstrom unterbricht.

7. Haarbehandlungsvorrichtung nach einem oder mehreren der vorhergehenden Ansprüche, dadurch gekennzeichnet, daß der Temperaturfühler (48) ein Bimetallstreifen ist, dessen eines Ende an dem am Gehäuseteil kippbar gelagerten zweiarmigen Hebel (36) angelenkt ist, während sich das freie Ende des Bimetallstreifens längs der Innenwandung des Heizstabs (14) erstreckt und bei Temperaturerhöhung sich an der Innenwand abstützend den Reglerhebel (36, 49) verschwenkt.

8. Haarbehandlungsvorrichtung nach einem oder mehreren der vorhergehenden Ansprüche, dadurch gekennzeichnet, daß ein den Brenngasstrom abdichtender Stopfen (42, 81) in den Brennstoffdurchlaß zwischen dem Ventilglied (38, 77) und dem Gehäuseteil (16, 74) angeordnet ist, wobei bei axialer Verschiebung des Ventilglieds (38, 77) gegen den Stopfen (42, 81) der Durchlaß des Brennstoffs zur Düse (40, 79) verschlossen ist.

9. Haarbehandlungsvorrichtung nach Anspruch 8, dadurch gekennzeichnet, daß der Stopfen (41, 75) zur Verdampfung des flüssigen Brennstoffs aus gesintertem Metall und der brennstoffundurchlässige Stopfen (42, 81) aus Gummi besteht.

10. Haarbehandlungsvorrichtung nach einem oder mehreren der vorhergehenden Ansprüche. dadurch gekennzeichnet, daß in einer Ventilkammer zwischen dem Ventilglied (89) und dem Brennstoffdurchlaß (87) vom Gehäuseteil (85) des Brennstoffbehälters (20) zum Hauptdurchlaß (98) längsverschiebbar ein Kolben (95) mit Zapfen (96) angeordnet ist, der der Anpressung der Verdampferscheiben (93, 94) und der Durchflußregelung in Abhangigkeit von der axialen Verschiebung des Ventilglieds (89) dient

11. Haarbehandlungsvorrichtung nach Anspruch 10, dadurch gekennzeichnet, daß die Verdampferscheiben (93, 94) aus offenporigem Schaumstoff bestehen.

12. Haarbehandlungsvorrichtung nach einem oder mehreren der vorgehenden Ansprüche, dadurch gekennzeichnet, daß am dem Handgriff abgekehrten Ende des Lockenstabs ein Betätigungsglied (13) zum Betätigen einer Zündeinrichtung angeordnet ist, wobei die Zündeinrichtung zwischen dem Katalysator (30, 33) und dem Betätigungsglied (13) vorgesehen ist und der Einleitung des Oxydationsvorgangs am Katalysator (30) dient.

13. Haarbehandlungsvorrichtung nach Anspruch 12, dadurch gekennzeichnet, daß das Betätigungsglied (13) axial verschiebbar gelagert ist und auf die Zündvorrichtung einwirkt.

14. Haarbehandlungsvorrichtung nach einem oder mehreren der vorhergehenden Ansprüche, dadurch gekennzeichnet, daß bei axialer Bewegung des Betätigungsglieds (13) dieses auf ein Kraftübertragungsglied (63) einwirkt, das mit einem Sperrad (64) zusammenarbeitet, welches mit einem Reibrad (65) gekuppelt ist, das bei einer Drehbewegung mit einem Feuerstein (68) Funken (51) erzeugt, die auf das faserige Ende (33) des Katalysators (30) treffen.

15. Haarbehandlungsvorrichtung nach Anspruch 14, dadurch gekennzeichnet, daß der austauschbare Feuerstein (68) quer zur Bewegungsrichtung des Betätigungsglieds (13) im Innenraum des Heizstabs (14) gelagert ist, wobei das in Längsrichtung des Lockenstabs bewegbare Kraftübertragungsglied (63, 54, 55) gegen die Kraft einer Feder (72) bewegbar ist und in seiner Ausgangsposition von einer Sperrfeder (60) gehalten ist.

16. Haarbehandlungsvorrichtung nach einem oder mehreren der vorhergehenden Ansprüche, dadurch gekennzeichnet, daß der Katalysator (30) aus einem nicht brennbaren, sich längs des Innenraums des Heizstabs (14) erstreckenden manschetten- oder schlauchartigen Teil besteht, das mit einem katalytischen Werkstoff behandelt ist.

17. Haarbehandlungsvorrichtung nach Anspruch 16, dadurch gekennzeichnet, daß der schlauchartige Katalysator (30) mit einer Verbindung aus Platin und Palladium behandelt ist.

18. Haarbehandlungsvorrichtung nach den Ansprüchen 16 und 17, dadurch gekennzeichnet, daß der manschettenartige oder schlauchförmige Katalysator (30) ein Gewebe ist, wobei das eine Ende (33) des Katalysators (30) ausgefasert ist und als Flammenbegrenzer wirkt und die Zündfähigkeit verbessert.

19. Haarbehandlungsvorrichtung nach einem oder mehreren der vorhergehenden Ansprüche, dadurch gekennzeichnet, daß der Brennstoffbehälter als auswechselbare Kartusche ausgebildet ist, die in den Handgriff einsetzbar ist.

20. Haarbehandlungsvorrichtung nach einem oder mehreren der vorhergehenden Ansprüche, dadurch gekennzeichnet, daß der Brennstoffbehälter (20) ein Nachfüllventil (19) aufweist, das dem Wiederauffüllen des Behälters (20) mit Brennstoff dient.

21. Haarbehandlungsvorrichtung nach einem oder mehreren der vorhergehenden Ansprüche, dadurch gekennzeichnet, daß der Heizstab (14) im wesentlichen zylindrisch ausgebildet ist, wobei am einen Ende des Heizstabs (14) der als Handgriff ausgestaltete Brennstoffbehälter (20) angeordnet ist und am anderen Ende des Heizstabs (14) die Zündvorrichtung mit ihrem Betätigungsglied (13), während der schlauchförmige Katalysator (30) etwa im mittleren Teil des Heizstabs (14) untergebracht ist und ein Brenngasleitrohr (29) zwischen einem Dosierventil am Brennstoffbehälter (20) und dem Katalysator (30) vorgesehen ist, wobei die Ausströmöffnung des Brenngasleitrohres (29) der Einströmöffnung des schlauchförmigen Katalysators (30) gegenüberliegt, während die Einströmöffnung des Brenngasleitrohres (29) koaxial zur Ausströmdüse (40) des Dosierventils angeordnet ist und wobei ein von einem Temperaturfühler (48) bewegter Reglerhebel (36) mit dem Dosierventil gekoppelt ist und das Ventilglied (38) des Dosierventils bei Temperaturänderung verschiebt und wobei am Heizstab (14) eine Öffnung (44) vorhanden ist durch die Frischluft in die Einströmöffnung des Brenngasleitrohres (29) eintreten kann.

22. Haarbehandlungsvorrichtung nach den vorhergehenden Ansprüchen, gekennzeichnet durch eine auf den Heizstab (14) aufschiebbare, am Gehäuseteil (16) festklemmbare, rohrförmige Schutzhülle (12), mit einer Nase, die in auf den Heizstab (14) aufgeschobener Position das eine Ende (35) des Ventil-Betätigungshebels (36) in Richtung auf den Brennstoffbehälter zu (18, 20) drückt und damit das Ventilglied (38, 89) in seine Schließ-Position verschiebt.

## Claims

1. Hair treating device (11) with a catalytic heating system (30) in the hair curling zone, having a fuel container (20) for receiving a preferably liquid fuel, a device (41, 75, 93, 94) for vaporizing the fuel, a device (29) for mixing the fuel with fresh air and a catalyst (30) arranged in the combustion chamber, characterized by a valve mechanism (38, 77, 89; 42, 81, 95/96; 73, 86) with an actuator (36, 80, 90; 37; 48; 49) for regulating the fuel-air mixture flowing on the catalyst (30) as a function of the temperature prevailing in the combustion chamber, as well as an ignition device (52 - 72) with an operating member (13) for initiating the combustion process, integrated in the hair treating device in a fixed manner.

2. Hair treating device according to claim 1, characterized in that the fuel container (20) is part of the handle and the combustion chamber containing the catalyst is arranged in the vicinity of the curling zone, whilst the fuel gas flow regulating device (36, 38, 77, 89, 90, 48) arranged between the fuel container (20) and the catalyst (30) has a displaceable valve member (38, 77, 89) with a nozzle (40, 79, 99) and the latter faces the intake port of a-guide tube, for example, a Venturi tube (29) guiding the fuel gas flow to the catalyst, whilst a temperature sensor (46) is provided, which acts on the displaceable valve member (38, 77, 89) and regulates the fuel gas flow.

3. Hair treating device according to claims 1 and 2, characterized in that the fuel vaporizing device has a sintered metal stopper (41).

4. Hair treating device according to one or more of the preceding claims, characterized in that the fuel vaporizing device has a disk (93, 94) made from porous material, for example foam.

5. Hair treating device according to one or more of the preceding claims, characterized in that on increasing the temperature in the combustion chamber, the temperature sensor (48) acts on one arm (49) of a two-armed lever (36) tiltably mounted in the casing of the heating rod (14), whilst the other arm thereof is articulated to the valve member (38) and moves the latter in the closing direction on increasing the temperature.

6. Hair treating device according to one or more of the preceding claims, characterized in that on changing the temperature in the combustion chamber (14), temperature sensor (48) acts on the tiltably mounted lever (36) and interrupts the fuel gas flow on reaching a predetermined temperature.

7. Hair treating device according to one or more of the preceding claims, characterized in that the temperature sensor (48) is a bimetallic strip, whereof one end is articulated to the two-armed lever (36) tiltably mounted on the casing part, whilst the free end of the bimetallic strip extends along the inner wall of the heating rod (14) and pivots lever (36, 49), whilst being supported on the inner wall, in the case of a temperature increase.

8. Hair treating device according to one or more of the preceding claims, characterized in that a stopper (42, 81) sealing off the fuel gas flow is arranged in the fuel passage between valve member (38, 77) and casing part (16, 74), the passage of fuel to nozzle (40, 79) being closed on axially displacing valve member (38, 77) against stopper (42, 81).

9. Hair treating device according to claim 8, characterized in that the stopper (41, 75) for vaporizing the liquid fuel is made from sintered metal and the fuel-impermeable stopper (42, 81) is made from rubber.

10. Hair treating device according to one or more of the preceding claims, characterized in that a piston (95) with pin (96) is arranged in a valve chamber between the valve member (89) and the fuel passage (87) and is longitudinally displaceable from casing part (85) of fuel container (20) to the main passage (98) and is used for the pressing of evaporator disks (93, 94) and for through-flow regulation as a function of the axial displaceability of valve member (89).

11. Hair treating device according to claim 10, characterized in that the evaporator disks (93, 94) are made from open-cell foam.

12. Hair treating device according to one or more of the preceding claims, characterized in that an actuator (13) for actuating an ignition device is arranged on the end of the curling member remote from the handle, the ignitiion device being located between the catalyst (30, 33) and the actuator (13) and serves to initiate the oxidation process on catalyst (30).

13. Hair treating device according to claim 12, characterized in that the actuator (13) is axially displaceably mounted and acts on the ignition device.

14. Hair treating device according to one or more of the preceding claims, characterized in that in the case of an axial movement of an actuator (13), the latter acts on a power transmission member (63), which cooperates with a ratchet wheel (64), which is coupled to a friction wheel (65) which, during a rotary movement, produces sparks (51) with a flint (68) and these strike the fibrous end (33) of catalyst (30).

15. Hair treating device according to claim 14, characterized in that interchangeable flint (68) is arranged at right angles to the direction of movement of actuator (13) in the interior of heating rod (14), the power transmission member (63, 54, 55) movable in the longitudinal direction of the curling member is movable counter to the tension of a spring (72) and in its initial position is secured by a retaining spring (60).

16. Hair treating device according to one or more of the preceding claims, characterized in that the catalyst (30) comprises a non-flammable sleeve or hose-like part extending along the inner area of heating rod (14) and which is treated with a catalytic material.

17. Hair treating device according to claim 16, characterized in that the tubular catalyst (30) is treated with a platinum and palladium compound.

18. Hair treating device according to claims 16 and 17, characterized in that the sleeve or hose-like catalyst (30) is a fabric, the end (33) of catalyst (30) being frayed, acting as a flame limiter, which improves ignition.

19. Hair treating device according to one or more of the preceding claims, characterized in that the fuel container is constructed as a replaceable cartridge, which can be inserted in the handle.

20. Hair treating device according to one or more of the preceding claims, characterized in that the fuel container (20) has a refilling valve (19) which permits the refilling of container (20) with fuel.

21. Hair treating device according to one or more of the preceding claims, characterized in that the heating rod (14) is substantialy cylindrical and on one end thereof is arranged the fuel container (20) in the form of a handle, whilst on the other end thereof is provided the ignition device with its actuator (13) the tubular catalyst (30) being located roughly in the centre of heating rod (14), whilst a fuel gas guide tube (19) is provided between the metering valve on fuel container (20) and the catalyst (30), the discharge port of the fuel gas guide tube (29) faces the supply port of the tubular catalyst (30), whilst the supply port of the guide tube (29) is arranged coaxially to the discharge nozzle (40) of the metering valve, a lever (36) moved by a temperature sensor (48) is coupled to the metering valve and displaces valve member (38) of the metering valve in the case of a temperature change, and opening (44) being provided on heating rod (14) through which fresh air can enter the supply port of the fuel gas guide tube (29).

22. Hair treating device according to the preceding claims, characterized by a tubular protective sleeve (12) which can be fixed to casing part (16), which can be placed on heating rod (14) and provided with a projection, which, when mounted on the heating rod (14), forces one end (35) of the valve actuating lever (36) in the direction of the fuel container (18, 20) and consequently moves the valve member (38, 39) into its closed position.

## Revendications

1. Dispositif de traitement des cheveux (11) avec un chauffage catalytique (30) à proximité de la zone d'enroulement des cheveux et comprenant un résevoir (20) de combustible liquide de préférence, un dispositif (41, 75, 93, 94) de gazéification du combustible, un dispositif (29) de mélange du gaz combustible et d'air frais, et un catalyseur (30) logé dans une chambre de combustion, et caractérisé par une valve (38, 77, 89; 42, 81, 95/96; 73, 86) avec un organe de manoeuvre (36, 80, 90, 37; 48; 49) pour régulation du mélange gaz combustible-air s'écoulant sur 18 catalyseur (30) en fonction de la température régnant dans la chambre de combustion, et par un dispositif d'allumage (52 - 72) intégré comme constituant fixe dans le dispositif de traitement des cheveux (II) et comprenant un organe de manoeuvre (13) pour amorcer le phénomène de combustion.

2. Dispositif de traitement des cheveux selon revendication 1, caractérisé en ce que le réservoir de combustible (20) fait partie de la poignée et la chambre de combustion contenant le catalyseur (30) est disposée à proximité de la zone d'enroulement des cheveux, le dispositif de régulation (36, 38, 77, 89, 90, 48) du débit de gaz combustible, prévu entre le réservoir de combustible (20) et le catalyseur (30), comportant un obus mobile (38, 77, 89) avec une buse (40, 79, 99); la buse (40, 79, 99) étant disposée en regard de l'orifice d'entrée d'un tube dirigeant le courant de gaz combustible sur le catalyseur, et par exemple d'un venturi (29); et une sonde de température (48) étant prévue et agissant sur l'obus mobile (38, 77, 89) qui règle le courant de gaz combustible.

3. Dispositif de traitement des cheveux selon les revendications 1 et 2, caractérisé en ce que le dispositif de gazéification du combustible comporte un bouchon (41) en métal fritté.

4. Dispositif de traitement das cheveux selon une quelconque des revendications 1 à 3, caractérisé en ce que le dispositif de gazéification du combustible comporte un disque (93, 94) en matériau poreux, tel qu'une mousse.

5. Dispositif de traitement des cheveux selon une quelconque des revendications 1 à 4, caractérisé en ce que la sonde de température (48), lors d'une élévation de la température dans la chambre de combustion agit sur un bras (49) d'un levier (36) monté en pivotement dans le corps de la cartouche chauffante (14), et dont l'autre bras est articulé sur l'obus (38) et le déplace dans le sens de la fermeture quand la température augmente.

6. Dispositif de traitement des cheveux selon une quelconque des revendications 1 à 5, caractérisé en ce que la sonde de température (48), lors d'une variation de la température dans la chambre de combustion (14), agit sur le levier (36) monté en pivotement et interrompt le courant de gaz combustible quand une température prédeterminée est atteinte.

7. Dispositif de traitement des cheveux selon une quelconque des revendications 1 à 6, caractérisé en ce que la sonde de température (48) est un bilame, dont une extrémité est articulée sur le levier (36) à deux bras monté en pivotement sur le corps, tandis que l'extrémité libre s'étend le long de la paroi intérieure de la cartouche chauffante (14) et s'appuie sur ladite paroi pour faire pivoter le levier de régulation (36, 49) quand la température augmente.

8. Dispositif de traitement des cheveux selon une quelconque des revendications 1 à 7, caractérisé en ce qu'un bouchon (42, 81) assurant l'étanchéité du courant de gaz combustible est disposé dans le canal de combustible, entre l'obus (38, 77) et la partie du corps (16, 74), le passage du combustible vers la buse (40, 79) étant obturé lors d'une translation axiale de l'obus (38, 77), par rapport au bouchon (42, 81).

9. Dispositif de traitement des cheveux selon revendication 8, caractérisé en ce que le bouchon (41, 75) de vaporisation du combustible liquide est en métal fritté et le bouchon (42, 81) étanche au combustible est en caoutchouc.

10. Dispositif de traitement des cheveux selon une quelconque des revendications 1 à 9, caractérisé en ce qu'un piston (95) à tourillon (96) est monté en translation longitudinale dans une chambre de la valve, entre l'obus (89) et le canal de combustible (87) entre la partie (85) du corps du réservoir (20) et le canal principal (98), et assure l'application des disques vaporisateurs (93, 94) et la régulation du débit en fonction de la translation axiale de l'obus (89).

11. Dispositif de traitement des cheveux selon revendication 10, caractérisé en ce que les disques vaporisateurs (93, 94) sont réalisés dans une mousse à cellules ouvertes.

12. Dispositif de traitement des cheveux selon une quelconque des revendications 1 à 11, caractérisé en ce qu'un organe (13) de manoeuvre d'un dispositif d'allumage est disposé sur l'extrémité du fer à boucler opposée à la poignée, le dispositif d'allumage étant prévu entre le catalyseur (30, 33) et l'organe de manoeuvre (13) et servant à déclencher le phénomène d'oxydation sur le catalyseur (30).

13. Dispositif de traitement des cheveux selon revendication 12, caractérisé en ce que l'organe de manoeuvre (13) est monté en translation axiale et agit sur le dispositif d'allumage.

14. Dispositif de traitement des cheveux selon une quelconque des revendications 1 à 13, caractérisé en ce que l'organe de manoeuvre (13), lors d'un déplacement axial, agit sur un organe (63) de transmission de la force, qui interagit avec un rochet (64) accouplé à une molette (65) qui, lors d'une rotation, produit avec une pierre à briquet (68) des étincelles (51) qui atteignent l'extrémité fibreuse (33) du catalyseur (30).

15. Dispositif de traitement des cheveux selon revendication 14, caractérisé en ce que la pierre à briquet (68) interchangeable est montée à l'intérieur de la cartouche chauffante (14), perpendiculairement au sens de déplacement de l'organe de manoeuvre (13), l'organe de transmission de la force (63, 54, 55) mobile suivant l'axe longitudinal du fer à boucler se déplaçant contre la force exercée par un ressort (72) et étant maintenu dans sa position de départ par un ressort de maintien (60).

16. Dispositif de traitement des cheveux selon une quelconque des revendications 1 à 15, caractérisé en ce que le catalyseur (30) est constitué par une pièce en forme de manchette ou de tube souple, s'étendant le long de la cavité intérieure de la cartouche chauffante (14) et traitée avec un matériau catalytique.

17. Dispositif de traitement des cheveux selon revendication 16, caractérisé en ce que le catalyseur tubulaire (30) est traité par un composé de platine et de palladium.

18. Dispositif de traitement des cheveux selon revendications 16 et 17, caractérisé en ce que le catalyseur (30) en forme de manchette ou de tube souple est un tissu, une extrémité (33) du catalyseur (30) étant effilochée, se comportant en limiteur de flamme et améliorant l'inflammabilité.

19. Dispositif de traitement des cheveux selon une quelconque des revendications 1 à 18, caractérisé en ce que le réservoir de combustible est une cartouche interchangeable se logeant dans la poignée.

20. Dispositif de traitement des cheveux selon une quelconque des revendications 1 à 19, caractérisé en ce que le réservoir de combustible (20) comporte une valve (19) permettant le remplissage du réservoir (20) en combustible.

21. Dispositif de traitement des cheveux selon une quelconque des revendications 1 à 20, caractérisé en ce que la cartouche chauffante (14) est sensiblement cylindrique et porte à une extrémité le réservoir de combustible (20) réalisé sous forme de poignée et à l'autre extrémité le dispositif d'allumage avec son organe de manoeuvre (13); le catalyseur tubulaire (30) est disposé sensiblement dans la partie médiane de la cartouche chauffante (14) et un tube (29) dirigeant le gaz combustible est prévu entre une valve de dosage sur le réservoir de combustible (20) et le catalyseur (30); l'orifice ce sortie du tube (29) dirigeant le gaz combustible est situé en regard de l'orifice d'entrée du catalyseur tubulaire (30); l'orifice d'entrée du tube (29) dirigeant le gaz combustible est coaxial à la buse de sortie (40) de la valve de dosage; un levier (36) de régulation, déplacé par une sonde de température (48), est accouplé à la valve de dosage et déplace l'obus (38) de cette dernière quand la température varie; et la cartouche chauffante (14) comporte une ouverture (44) par laquelle de l'air frais peut pénétrer dans l'orifice d'entrée du tube (29) dirigeant le gaz combustible.

22. Dispositif de traitement des cheveux selon une quelconnue des revendications 1 à 21, caractérisé par un fourreau protecteur (12) tubulaire, se glissant sur la cartouche chauffante (14), se bloquant sur la partie (16) du corps et comportant un bec qui, quand le fourreau est glissé sur la carthouche chauffante (14), repousse une extrémité (35) du levier (36) de manoeuvre de la valve vers le réservoir de combustible (18, 20), et déplace ainsi l'obus (38, 89) vers sa position de fermeture.
